# EUROPÄISCHE PATENTSCHRIFT

(11) **EP 1 141 505 B1**
(45) Veröffentlichungstag und Bekanntmachung des Hinweises auf die Patenterteilung: **30.07.2003**
(21) Anmeldenummer: 99958134.1
(22) Anmeldetag: 29.11.1999
(51) Int. Cl.: E05B 49/00, E05B 19/00

(54) **ELEKTRONISCHER SCHLÜSSEL, INSBESONDERE FÜR KRAFTFAHRZEUGE**
ELECTRONIC KEY, ESPECIALLY FOR MOTOR VEHICLES
CLE ELECTRONIQUE, NOTAMMENT POUR UN VEHICULE A MOTEUR

(30) Priorität: 16.12.1998 DE 19858165
(43) Veröffentlichungstag der Anmeldung: 10.10.2001
(73) Patentinhaber: HUF HÜLSBECK & FÜRST GMBH & CO. KG, 42551 Velbert (DE)
(72) Erfinder: JACOB, Dirk, D-42579 Heiligenhaus (DE)
(74) Vertreter: Mentzel, Norbert, Dipl.-Phys.
(86) Internationale Anmeldenummer: EP9909251
(87) Internationale Veröffentlichungsnummer: WO00036252

(56) Entgegenhaltungen:
- DE-A- 4 444 913
- DE-A- 19 723 039
- DE-U- 29 722 484

## Beschreibung

Die Erfindung richtet sich auf einen Schlüssel der im Oberbegriff des Anspruches 1 angegebenen Art. Dieser ist nicht nur als elektronischer Schlüssel ausgebildet, sondern umfasst auch einen mechanischen Notschlüssel. Der Notschlüssel dient dazu um bei Ausfall der Elektronik das Schloss mechanisch öffnen zu können.

Bei dem aus der DE 297 22 484 U1 bekannten Schlüssel dieser Art hat das Gehäuse des elektronischen Schlüssels eine Aufnahme für den Notschlüssel. Im Gebrauchsfall lässt sich der Notschlüssel an einer als Schlüsselkopf fungierenden Verbreiterung od. dgl. erfassen. Ein Problem besteht darin, die Einstecklage des Notschlüssels in der Aufnahme zu sichern. Diese Sicherung soll aber nicht die Handhabung des Notschlüssels beim Einstecken und Herausziehen behindern.

Die DE 44 44 913 A1 offenbart einen mechanischen Notschlüssel, der im Gehäuseinneren eines elektronischen Schlüssels eingesteckt wird. Zur Sicherung der Einstecklage ist eine zusätzliche Verrasterung für den Notschlüssel in der Aufnahme dargestellt, so daß der Notschlüssel unverlierbar in der Aufnahme festgehalten wird. Um den Schlüssel aus der Aufnahme zu entnehmen, muss das Rastelement z.B. ein zweiarmiger Hebel oder eine federnde Zunge zuvor manuell über einen Druckknopf gelöst werden. Diese Sicherung des Notschlüssels wird über zusätzliche Rastelemente verwirklicht und ist damit aufwendig.

Der Erfindung liegt die Aufgabe zugrunde, einen bequem zu handhabenden Schlüssel zu entwickeln, der im Gehäuse im Einsteckfall zuverlässig gehalten wird. Dieses wird erfindungsgemäß durch die im Kennzeichen des Anspruches 1 angegebenen Maßnahmen erreicht, denen folgende besondere Bedeutung zukommt.

Die Verbreiterung des Schlüssels dient zweckmäßigerweise auch als Handhabe des Notschlüssels und besteht in der Regel aus einen Schlüsselkopf. Es versteht sich,
dass eine solche Verbreiterung nicht die Funktion der Handhabe vom Notschlüssel haben muss. Der Einfachheit wegen soll nachfolgend diese Verbreiterung aber stets mit "Schlüsselkopf" bezeichnet werden. Bezüglich des Gehäuses lässt sich der Schlüsselkopf zwischen zwei zueinander drehversetzten Lagen überführen, nämlich einer seine Position im Gehäuse sichernden Haltelage und einer seine Entnahme aus dem Gehäuse ermöglichenden Löselage. In der Haltelage liegt ein Formschluss vor, wo die Verbreiterung bzw. der Schlüsselkopf wenigstens bereichsweise in einem Ausbruch des einen Gehäuseendes sich befindet. In der Haltelage ist ein Herausziehen des Notschlüssels aus dem Gehäuse nicht möglich. Das Herausziehen ist aber schnell und bequem ausführbar, weil der Schlüsselkopf in einer im wesentlichen senkrecht zur Ebene des Ausbruchs liegenden Richtung nicht vom Gehäuse überdeckt ist und in die demgegenüber verdrehte Löselage bewegt werden kann. Diese Bewegung erfolgt als Drehung um eine in Längsrichtung des Schlüsselschafts verlaufende Drehachse. In der Löselage ist der Schlüsselkopf nicht mehr formschlüssig erfasst. Dann ist eine translatorische Bewegung des Notschlüssels im Sinne eines Herausziehens möglich. Das Herausziehen des Notschlüssels aus dem Gehäuse in der Löselage erfolgt also in einer drehversetzten Ebene bezüglich der vorausgehend in der Haltelage bestehenden Position zwischen Gehäuse und Schlüsselkopf.

Diese Bewegung der Bauteile beim Kuppeln und Entkuppeln lässt sich als "Einrenkbewegung" beschreiben. Die Verbreiterung des Schlüssels bzw. der zu seiner Handhabung dienende Schlüsselkopf können eine ausreichend große Fläche aufweisen, ohne die Sicherungsfunktion in der Haltelage zu gefährden. Dadurch ist die Handhabung sowohl beim Kuppeln als auch Entkuppeln und schließlich bei der Schlüsselbetätigung erleichtert. Dies gilt insbesondere wenn man den Schlüsselkopf und das Gehäuse plattenartig ausbildet, die in der Haltelage einen bündigen Übergang der Außenflächen dieser Bauteile gewährleisten. Störende Kanten oder Vorsprünge liegen nicht vor. Daher ist die Aufbewahrung des Schlüssels in der Hosentasche der Bedienungsperson besonders angenehm.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: eine Draufsicht auf das Gehäuse des elektronischen Schlüssels mit eingestecktem Notschlüssel,
- Fig. 2,: schematisch, einen Längsschnitt durch das Gehäuse von Fig. 1,
- Fig. 3 + 4: zwei Querschnitte durch das Gehäuse von Fig. I und 2 längs der Schnittlinien III - III bzw. IV - IV,
- Fig. 5,: in einer der Fig. 4 entsprechenden Darstellung, die Lage der Bauteile von Fig. 4 in einer anderen, drehversetzten Lage,
- Fig. 6,: in einer der Fig. 2 entsprechenden Darstellung, nachdem der Notschlüssel aus dem Gehäuse entnommen worden ist,
- Fig. 7,: in Draufsicht, den aus dem Gehäuse entnommenen Notschlüssel und
- Fig. 8,: in perspektivischer, gestreckter Position eine flexible Leiterplatte zur Aufnahme elektronischer Bauteile, die in gefaltetem Zustand im Gehäuse untergebracht wird.

Der erfindungsgemäße Schlüssel umfasst eine Kombination aus dem eigentlichen elektronischen Schlüssel 10 und einem mechanischen Notschlüssel 30. Der elektronische Schlüssel 10 kann über eine größere Entfernung auf ein nicht näher gezeigtes, an ein Kraftfahrzeug angeordnetes Schloss durch codierte Signale 15 wirken. Dazu besitzt das Gehäuse 20, das aus mehreren Gehäuseteilen 21 bis 24 zusammengesetzt sein kann, geeignete elektronische Bauteile 11 und Betätigungsstellen 13, 14, die dieses Signal 15 generieren und, gegebenenfalls im Dialog, an die entsprechende komplementäre Sende- und Empfangseinrichtung im Fahrzeug weiterleiten. Im Erfolgsfall, wenn die Codierung der Signale 15 akzeptiert wird, wird ein nicht näher gezeigtes elektronisches oder elektromechanisches Schloss wirksam gesetzt. Im Bereich dieser Betätigungsstellen 11 bis 14 sind Mikroschalter 17 angeordnet, die aus Fig. 8 erkennbare Schaltglieder 62 aufweisen. Diese sitzen, zusammen mit den Bauteilen 11 auf einer vorzugsweise auch elektrische Leiterbahnen aufweisende Folie 60, die in Fig. 8 gezeigt ist. Diese Folie 60 kann stellenweise Dellen 61 aufweisen, in welchen manche der Elemente 11 bzw. Glieder 62 versenkt angeordnet sind. Die Folie 60 lässt sich falten und in einen mehr oder weniger zylindrischen Raum im Inneren des Gehäuses 20 unterbringen. Das Gehäuse 20 ist längssymmetrisch aufgebaut bezüglich seiner in Fig. 1 dargestellten Längsmitte 16. Das Gehäuse 20 ist plattenförmig gestaltet, wie aus 63 in Fig. 4 zu ersehen ist und bestimmt eine in Fig. 4 strichpunktiert angedeutete Mittenebene 18.

Der grundsätzliche Aufbau des Notschlüssels 30 ergibt sich aus Fig. 7. Diese umfasst den Schlüsselschaft 31 mit nicht näher gezeigten profilierten Einschnitten bzw. Bahnen für entsprechende Steuermittel im Schloss. An seinem äußeren Ende befindet sich eine Verbreiterung, die einstückig oder mehrstückig gegenüber dem Schlüsselschaft 31 sein kann. Im vorliegenden Fall besteht sie aus einem Schlüsselkopf 32 aus Kunststoff. Der Schlüsselschaft 31 besitzt ein Flachprofil 50, das vorzugsweise aus Metall besteht. Auch der Schlüsselkopf 32 bestimmt eine durch die Punktlinie 38 in Fig. 4 verdeutlichte Mittenebene 38. Das Flachprofil 50 des Schlüsselschafts 31 ist, wie aus Fig. 4 hervorgeht, gegenüber dem vorzugsweise symmetrischen Querschnittsprofil des Schlüsselkopfs 32, ausweislich der strichpunktiert eingezeichneten Querschnittsebene 50 um einen Winkel 39 bezüglich dieser Mittenebene 38 verkippt. Sowohl der Umriss des Gehäuses 20 als auch der des Schlüsselkopfes 32 sind zwar plattenartig 63, 64, gemäß Fig. 4, ausgebildet, können aber in sich profiliert sein. Normalerweise befindet sich der Notschlüssel 30 in seiner aus Fig. 1 bis 4 gezeigten Ruheposition, die nachfolgend kurz "Haltelage" des Notschlüssels bezeichnet werden soll. In diesem Fall liegt die Mittenebene 18 des Gehäuses 20 im wesentlichen höhengleich mit der Mittenebene 38 des Schlüsselkopfs 32.

Wie am besten aus Fig. 6 zu entnehmen ist, besitzt das hintere Gehäuseende 28 einen Ausbruch 40, der hier als Gabelöffnung ausgebildet ist. Dadurch entstehen den Ausbruch 40 begrenzende Gabelschenkel 41, 42. Die den Ausbruch 40 nach innen begrenzende Endwand 26 ist mit einer Aufnahme 27 für den bereits beschriebenen Schlüsselschaft 31 des Notschlüssels 30 versehen, wenn die Haltelage 30 gemäß Fig. 1 bis 4 vorliegt. Die Aufnahme 27 entsteht hier durch einen mit der Endwand 26 einstückigen Köcher 25, der einen Innengehäuse bildet und sich in diesem Ausführungsbeispiel in der bereits genannten Längsmitte 16 des Gehäuses 20 befindet. In der Haltelage gemäß Fig. 1 bis 4 ist der Notschlüssel 30 in seiner Einstecklage in der Aufnahme 27 zunächst gesichert und lässt sich nicht ohne weiteres im Sinne des Pfeils 47 von Fig. 2 herausziehen. Dazu werden folgende besondere Maßnahmen vorgeschlagen.

Der Ausbruch 40 ist wenigstens stellenweise bei 43, 44 hinterschnitten. Im vorliegenden Fall wird dies an den beiden Schenkeln 41, 42 durch mehr oder weniger konvergent aufeinander zu laufende Innenflächen 43, 44 der beiden Schenkel 41, 42 erreicht. Dadurch kommt es wenigstens punktuell zu einem Formschluss zwischen den einen Hinterschnitt 45, 46 gemäß Fig. 6 erzeugenden Schenkeln 41, 42 einerseits und dem Schlüsselkopf 32 andererseits. In dieser Haltelage befindet sich der Schlüsselkopf 32 in einer möglichst bündigen Position zum Gehäuse 20, wie durch die bereits erwähnte übereinstimmende Höhenlage der Mittenebene 18, 38 der beiden Plattenformen 63, 64 von Fig. 4 zu entnehmen ist. Zur zusätzlichen Sicherung der Haltelage von Fig. 1 bis 4 können an den Berührungsstellen der Schenkel 41, 42 und im Umfangsbereich zusammenwirkende Rastelemente 51, 52 vorgesehen sein, z.B. ein Vorsprung 51 und eine Vertiefung 52, wie aus Fig. 3 und 5 zu entnehmen ist. Es ist eine Art Einrenkverbindung erforderlich, um den Notschlüssel 30 aus dem Gehäuse 20 im Sinne des Pfeils 47 herausziehen zu können. Dies soll anhand der Fig. 5 näher erläutert werden.

Die Aussparung 40 im Gehäuse 20 ist nach oben bzw. unten offen, weshalb eine Drehung des Schlüsselkopfes aus seiner Haltelage im Sinne des Pfeils 49 der Fig. 3 bis 5 möglich ist. Diese Drehung erfolgt um eine Drehachse 19, die im vorliegenden Fall mit der erwähnten Gehäuselängsmitte 16 zusammenfällt. Man erreicht so die aus Fig. 5 erkennbare andere Lage der Bauteile 20, 30', die aus guten Gründen nachfolgend als "Löselage" des Notschlüssels bezeichnet werden soll. In dieser Löselage 30' liegt nicht mehr der vorgeschriebene Formschluss vor. Jetzt lässt sich der Notschlüssel 30' im Sinne der bereits mehrfach erwähnten Pfeile 47 herausziehen. Eine Kollision der Bauteile 20, 30' findet dann nicht mehr statt. Die vorerwähnte Drehung 49 kann durch Endanschläge 53, 54 im Inneren der Aufnahme 27 begrenzt sein. Im vorliegenden Fall ist der Kippwinkel 39 von Fig. 4 etwa nur halb so groß wie der Drehwinkel 48, bezogen auf die Mittenebene 16 vom Gehäuse 20.

Gemäß Fig. 1 ist der Notschlüssel 30 mit einem überraschend großen Schlüsselkopf 32 versehen, der, zwecks besserer Deutlichkeit, in Punktschraffur dargestellt ist. Das lässt eine bequeme Handhabung sowohl bei der vorbeschriebenen Entnahme 47 als auch bei der späteren Drehbetätigung des Notschlüssels 30 im Schloss zu. Der Schlüsselkopf 32 kann sogar mit einem Reststück 59 über die äußerste Begrenzung des Gehäuses 10 an den Enden der beiden Schenkel 41, 42 in der Haltelage herausragen.

Der Formschluss zwischen der Aussparung 40 und dem Notschlüssel 40 kommt also bei der Erfindung durch axiale Abstützung und gegebenenfalls durch radiale Drehanschläge im Bereich des Schlüsselkopfs 32 zustande. Statt des Schlüsselkopfs 32 könnten auch Verbreiterungen im Schlüsselschaft 31 od. dgl. genutzt werden. Günstig ist es hier für eine Flächenberührung zu sorgen, weshalb die vorbeschriebenen Innenflächen 43, 44 der beiden Schenkel 41, 42 der Drehung 49 entsprechende Rundungen aufweisen und mit möglichst engen Fugen mit einem entsprechenden Gegenprofil bei 33, 34 des Schlüsselkopfs 32 zu liegen kommen. Im vorliegenden Fall sind die beiden einander gegenüberliegenden Kopfseitenflächen 33, 34 im Sinne der Hilfslinien 35, 36 von Fig. 7 in Richtung auf das freie Kopfende 37 sich im wesentlichen linear verjüngt. Dazu ergibt sich ein Formschluss durch Flächenberührung zwischen 33, 43 einerseits und 34, 44 andererseits. Wegen der Drehung 49 zum Entkuppeln und, wie sich zeigen wird, auch beim Kuppeln, könnte aber der Hintergriff der Bauteile 20, 30 in der Haltelage auch an anderen Stellen wirksam werden, z.B. am freien Kopfende 37. Wegen des guten Hintergriffs lässt sich der in der Haltelage befindliche Notschlüssel 30 auch durch große axiale Kräfte im Sinne der Herausziehpfeils 47 nicht entfernen. Der Notschlüssel ist in seiner Haltelage 30 so zuverlässig in seinem Ausbruch 40 gegenüber im Herausziehsinne wirkende Kräfte positioniert, dass sein Schlüsselkopf 32 ohne weiteres mit einem Aufhängeloch 56 für Schlüsselanhänger od. dgl. versehen sein kann.

Die vorbeschriebene Einrenkbewegung findet im umgekehrten Sinne statt, wenn man, ausgehend von einem entnommenen Notschlüssel wieder in die Aussparung des Gehäuses 20 von Fig. 6 im Sinne des Pfeils 58 von Fig. 6 in das Gehäuse 20 einstecken will. In diesem Fall befindet sich der Notschlüssel zunächst in seiner Löselage 30' außerhalb des Gehäuses 20 und wird dann, im Sinne des Pfeils 58 von Fig. 6, in die Aufnahme 27 hineingeschoben, bis durch axiale Anschläge die Endposition erreicht ist. Dann wird der Notschlüssel in Gegenrichtung zum Drehpfeil 49 in seine Haltelage 30 von Fig. 3 bzw. 4 zurückgeführt.

Das Gehäuse 20 besteht, wie bereits erwähnt wurde, aus mehreren Gehäuseteilen 21 bis 24. Sie umfassen eine im mittleren Bereich angeordnete Oberschale 21 und Unterschale 22 und zwei Seitenteile 23, 24. Die Seitenteile werden von Nocken 57 od. dgl. durchgriffen, die an der Ober- bzw. Unterschale 21, 22 sitzen und für einen Zusammenhalt dieser Gehäuseteile sorgen. Der Ausbruch 40 erfolgt durch Verlängerungen der Gehäuseseitenteile 23, 24 über das Ende der Ober- und Unterschale 21, 22 hinaus, wodurch die bereits erwähnten Gabelschenkel 41, 42 entstehen. Das vordere Gehäuseende 29 wird von der zusammengefügten Ober- und Unterschale 21, 22 gebildet und weist bei 65 von Fig. 2 eine stumpfe Form auf. An diesem vorderen Gehäuseende 29 beginnen die beiden Seitenteile 23, 24 in einem Axialabstand 66 gegenüber der stumpfen Front 65.

### Bezugszeichenliste:

- 10: elektronischer Schlüssel
- 11: elektronische Bauteile
- 12: erste Betätigungsstelle von 10
- 13: zweite Betätigungsstelle von 10
- 14: dritte Betätigungsstelle von 10
- 15: Signal von 10
- 16: Gehäuselängsrichtung, Längsmitte
- 17: Mikroschalter
- 18: Mittelebene von 20, Gehäuseebene
- 19: Drehachse für 30 in 30'
- 20: Gehäuse, Gesamtgehäuse
- 21: Oberschale von 20
- 22: Unterschale von 20
- 23: erster Seitenteil von 20
- 24: zweiter Seitenteil von 20
- 25: Köcher für 31 in 20
- 26: Endwand von 25 zwischen 21, 22
- 27: Aufnahme in 25 für 31
- 28: hinteres Gehäuseende von 20
- 29: vorderes Gehäuseende von 20
- 30: Notschlüssel (Haltelage; gesichert)
- 30': Löselage von 30
- 31: Schlüsselschaft von 30 (Haltelage)
- 31': Löselage von 31 bei 30'
- 32: Schlüsselkopf von 30 (Haltelage)
- 32': Löselage von 32
- 33: Gegenprofil für 43 an 32 (Fig. 7), erste Kopfseitenfläche von 32
- 34: Gegenprofil für 44 an 32 (Fig. 7), zweite Kopfseitenfläche von 32
- 35: Verjüngung von 33
- 36: Verjüngung von 34
- 37: freies Kopfende von 32
- 38: Ebene des Schlüsselkopfs, Mittenebene von 32 (in Haltelage, Fig. 4)
- 38': Löselage von 38 (Fig. 5)
- 39: Kippwinkel zwischen 31, 38
- 40: Ausbruch in 28, Gabelöffnung
- 41: erster Schenkel von 23, Gabelschenkel
- 42: zweiter Schenkel von 24, Gabelschenkel
- 43: Innenfläche von 41
- 44: Innenfläche von 42
- 45: Winkel des Hinterschnitts von 43
- 46: Winkel des Hinterschnitts von 44
- 47: translatorischer Herauszieh-Pfeil von 30'
- 48: Drehwinkel zwischen 30, 30'
- 49: Drehpfeil von 30
- 50: Flachprofil von 31
- 51: erstes Rastelement an 33, 34, Vorsprung
- 52: zweites Rastelement an 43, 44, Vertiefung
- 53: erster Drehanschlag in 27 für 31
- 54: zweiter Drehanschlag in 27 für 31'
- 55: Ebene von 50
- 56: Aufhängeloch in 32 (Fig. 7)
- 57: seitlicher Nocken an 22 bzw. 21 für 23 bzw. 24
- 58: translatorischer Pfeil der Einsteckbewegung von 30' (Fig. 6)
- 59: herausragendes Reststück von 32 (Fig. 1)
- 60: Folie in 12 und 17
- 61: Delle in 60 für 17
- 62: Schaltglied an 17 (Fig. 8)
- 63: Plattenform von 20 (Fig. 4)
- 64: plattenartige Form von 32 (Fig. 4)
- 65: stumpfe Front von 29
- 66: Axialabstand von 23, 24 gegenüber 29 (Fig. 1)

## Patentansprüche

1. Elektronischer Schlüssel (10), insbesondere für Kraftfahrzeuge, mit einem Gehäuse (20), das elektronische Bauteile (11) aufnimmt und zum Aussenden bzw. Empfangen von Signalen (15) zum Wirksamsetzen eines zugehörigen elektronischen oder elektromechanischen Schlosses beinhaltet,
mit einem mechanischen Notschlüssel (30), der mit seinem Schlüsselschaft (31) in eine Aufnahme (27) des Gehäuses (20) einsteckbar und im Einsteckfall im Gehäuse gesichert ist, wobei der Notschlüssel (30) mit einer Verbreiterung (32) versehen ist,
**dadurch gekennzeichnet,**
**dass** das eine Gehäuseende (28) einen Ausbruch (40) aufweist, der wenigstens bereichsweise hinterschnitten (45, 46) ist und normalerweise, bei eingestecktem Notschlüssel (30) seine Herausziehbewegung (47) verhindert,
wobei der Schlüsselkopf sich in einer im wesentlichen formschlüssigen Haltelage (30) im Gehäuse (20) befindet
und **dass** der Notschlüssel in der Aufnahme (27) des Gehäuses (20) aus dieser Haltelage (30) in eine Löselage (30') verdrehbar ist, in welcher der Formschluss zwischen der Verbreiterung (32') und dem Ausbruch (40) in Richtung der Herausziehbewegung (47) des Notschlüssels beseitigt ist.

2. Schlüssel nach Anspruch 1, **dadurch gekennzeichnet, dass** die Verbreiterung im Notschlüssel (30) aus der zur Schlüsselbetätigung dienenden Handhabe, wie einem Schlüsselkopf (32), besteht.

3. Schlüssel nach Anspruch 1 oder 2, **dadurch gekennzeichnet, dass** der Ausbruch (40) wenigstens auf seiner einen Seite von einem Schenkel (41; 42) begrenzt ist und der Schenkel (41; 42) auf der dem Ausbruch (40) zugekehrten Innenflanke (43; 44) den Hinterschnitt (45; 46) aufweist
und dass der Schlüsselkopf (32) mit seiner der Innenflanke (43; 44) vom Gehäuseschenkel (41, 42) zugekehrten Kopfseitenfläche (33; 34) sich zum freien Kopfende (37) hin mindestens bereichsweise verjüngt und in der Haltelage (30) des Notschlüssels sich mindestens stellenweise am Gehäuseschenkel (41; 42) abstützt.

4. Schlüssel nach einem der Ansprüche 1 bis 3, **dadurch gekennzeichnet, dass** der Schlüsselkopf (32) und das Gehäuse (20) plattenartig (63; 64) ausgebildet sind, wobei die Plattenform jeweils zwei Mittenebenen (18, 38) bestimmt,
und dass die Mittenebene (18, 38) in der Haltelage zwar im wesentlichen miteinander fluchten, aber in der Löselage die beiden Ebenen (18, 38') zueinander drehversetzt (48) sind.

5. Schlüssel nach einem der Ansprüche 1 bis 4, **dadurch gekennzeichnet, dass** zwischen dem Schlüsselkopf (32) und dem Ausbruch (40) im Gehäuse (30) Rastelemente angeordnet sind, welche die Haltelage (30) gegenüber Drehungen (49) sichern.

6. Schlüssel nach einem der Ansprüche 1 bis 5, **dadurch gekennzeichnet, dass** in der Aufnahme des Gehäuses Drehanschläge (53; 54) vorgesehen sind, welche die Position des Schlüsselschafts in der Haltelage (31) und/oder der Löselage (31') bestimmen und die Drehung (49) des Schlüsselschafts zwischen diesen beiden Lagen (31; 31') begrenzen.

7. Schlüssel nach einem der Ansprüche 1 bis 6, **dadurch gekennzeichnet, dass** der Schlüsselschaft (31) ein Flachprofil (50) aufweist,
dass der Schlüsselkopf (32) des Notschlüssels (30) ein vorzugsweise symmetrisches Querschnittsprofil besitzt, welches die Mittenebene (38) im Schlüsselkopf (32) bestimmt,
und dass die Ebene (55) vom Flachprofil (50) des Schlüsselschafts (31) gegenüber der Mittenebene (38) im Schlüsselkopf (32) gegenüber jener Drehachse (19) verkippt (39) ist, welche die Drehung (49) des Notschlüssels zwischen der Haltelage (30) und der Löselage (30') bestimmt.

8. Schlüssel nach Anspruch 7, **dadurch gekennzeichnet, dass** der Kippwinkel (39) zwischen der Flachprofilebene (55) des Schlüsselschafts (31) und der Mittenebene (38) vom Schlüsselkopf (32) annähernd gleich dem halben Drehwinkel (48) des Schlüsselschafts zwischen dessen Ruhelage (31) und Löselage (31') ist.

9. Schlüssel nach einem oder mehreren der Ansprüche 1 bis 8, **dadurch gekennzeichnet, dass** die Aufnahme (27) für den Schlüsselschaft (31) im Gehäuse aus einem Köcher (25) eines Innengehäuses besteht.

10. Schlüssel nach Anspruch 9, **dadurch gekennzeichnet, dass** das Innengehäuse zwischen einer Oberschale (21) und einer Unterschale (22) eines mehrteiligen Gesamtgehäuses (20) angeordnet ist.

11. Schlüssel nach einem der Ansprüche 1 bis 10, **dadurch gekennzeichnet, dass** der Schenkel (41, 42) des Ausbruches (40) aus dem Endstück eines den Längsrand des Gesamtgehäuses (20) erzeugenden Gehäuseseitenteils (23) bzw. (24) gebildet wird.

12. Schlüssel nach Anspruch 11, **dadurch gekennzeichnet, dass** seitliche Nocken (57) od. dgl. die Ober- und Unterschale (21, 22) des Gesamtgehäuses (20) mit dem bzw. den Gehäuseseitenteilen (43; 24) verbinden.

13. Schlüssel nach einem der Ansprüche 1 bis 12, **dadurch gekennzeichnet, dass** die Aufnahme (27) im wesentlichen in der Längsmitte (16) des Gehäuses (20) angeordnet ist
und dass die Längsmitte (16) eine Symmetrieachse des Gehäuses (20) bestimmt.

14. Schlüssel nach einem der Ansprüche 1 bis 13, **dadurch gekennzeichnet, dass** das hintere Gehäuseende (28) gegabelt (40) ist und
dass der Ausbruch im Gehäuse (20) aus einer Gabelöffnung (40) besteht, die beidseitig von zwei sie begrenzenden Gabelschenkeln (41; 42) eingefasst ist.

15. Schlüssel nach Anspruch 14, **dadurch gekennzeichnet, dass** die beiden Gabelschenkeln (41; 42) an ihren einander zugekehrten Innenflanken (43; 44) jeweils einen zueinander gegensinnigen Hinterschnitt (45; 46) für den Schlüsselkopf (32) des Notschlüssels (30) aufweisen.

16. Schlüssel nach einem der Ansprüche 1 bis 15, **dadurch gekennzeichnet, dass** die elektronischen Bauteile (11) auf einer als flexibe Leiterplatte dienenden Folie (60) sitzen
und dass, - im Querschnitt gesehen -, diese Folie (60) in einer C-artigen Krümmung um die in Gehäuselängsrichtung (16) sich erstreckende Aufnahme (27) verläuft.

17. Schlüssel nach Anspruch 16, **dadurch gekennzeichnet, dass** die Folie (60) stellenweise Dellen (61) aufweist, in denen Mikroschalter (17) positioniert sind,
und dass die Schaltglieder (62) an den Mikroschaltern (17) bei gekrümmter Folie (60) mit den Betätigungsstellen (12, 13, 14) auf der Außenseite des Gehäuses (20) ausgerichtet sind.

## Claims

1. Electronic key (10), in particular for motor vehicles, with a housing (20) which receives electronic components (11) and contains them for sending or receiving signals (15) for actuating an associated electronic or electromechanical lock,
with a mechanical emergency key (30), which can be inserted with its key shaft (31) into a receptacle (27) of the housing (20) and is secured in the housing when it is inserted, the emergency key (30) being provided with a widened portion (32),
**characterized in that**
one housing end (28) has a cutout (40), of which at least parts (45, 46) are undercut, and normally, with the emergency key (30) inserted, prevents its pulling-out movement (47),
that the key head is in a substantially positive-locking securing position (30) in the housing (20),
and that the emergency key in the receptacle (27) of the housing (20) can be rotated out of this securing position (30) into a release position (30'), in which the positive locking between the widened portion (32') and the cutout (40) is removed in the direction of the pulling-out movement (47) of the emergency key.

2. Key according to Claim 1, **characterized in that** the widened portion in the emergency key (30) consists of the grip for key actuation, such as a key head (32).

3. Key according to Claim 1 or 2, **characterized in that** the cutout (40) is delimited on at least one of its sides by a leg (41; 42), and the leg (41; 42) has the undercut (45; 46) on the inner flank (43; 44) which faces the cutout (40)
and that the key head (32) tapers at least in parts towards the free head end (37) with its head side surface (33; 34) which faces the inner flank (43; 44) of the housing leg (41; 42), and in the securing position (30) of the emergency key is supported at least in parts on the housing leg (41; 42).

4. Key according to one of Claims 1 to 3, **characterized in that** the key head (32) and housing (20) are plate-shaped (63; 64), the plate shape defining two centre planes (18, 38),
and that the centre planes (18, 38) are substantially aligned with each other in the securing position, but the two planes (18, 38') are rotationally displaced (48) relative to each other in the release position.

5. Key according to one of Claims 1 to 4, **characterized in that** between the key head (32) and the cutout (40) in the housing (30), locking arrangements which secure the securing position (30) against rotations (49) are arranged.

6. Key according to one of Claims 1 to 5, **characterized in that** in the receptacle of the housing rotational stops (53; 54), which determine the position of the key shaft in the securing position (31) and/or the release position (31') and limit the rotation (49) of the key shaft between these two positions (31, 31'), are provided.

7. Key according to one of Claims 1 to 6, **characterized in that** the key shaft (31) has a flat profile (50),
that the key head (32) of the emergency key (30) has a preferably symmetrical cross-sectional profile which determines the centre plane (38) in the key head (32),
and that the plane (55) of the flat profile (50) of the key shaft (31) is tilted (39) relative to the centre plane (38) in the key head (32) relative to the rotational axis (19) which determines the rotation (49) of the emergency key between the securing position (30) and the release position (30').

8. Key according to Claim 7, **characterized in that** the tilt angle (39) between the flat profile plane (55) of the key shaft (31) and the centre plane (38) of the key head (32) is approximately equal to half the rotational angle (48) of the key shaft between its resting position (31) and release position (31').

9. Key according to one or more of Claims 1 to 8, **characterized in that** the receptacle (27) for the key shaft (31) in the housing consists of a quiver (25) of an inner housing.

10. Key according to Claim 9, **characterized in that** the inner housing is arranged between an upper shell (21) and a lower shell (22) of a multi-part complete housing (20).

11. Key according to one of Claims 1 to 10, **characterized in that** the leg (41, 42) of the cutout (40) is formed from the end piece of a housing side part (23) or (24) which generates the longitudinal edge of the complete housing (20).

12. Key according to Claim 11, **characterized in that** lateral cams (57) or similar connect the upper and lower shells (21, 22) of the complete housing (20) to the housing side part or parts (43; 24).

13. Key according to one of Claims 1 to 12, **characterized in that** the receptacle (27) is arranged substantially in the longitudinal centre (16) of the housing (20)
and that the longitudinal centre (16) determines a symmetry axis of the housing (20).

14. Key according to one of Claims 1 to 13, **characterized in that** the rear housing end (28) is forked (40), and
that the cutout in the housing (20) consists of a fork opening (40), which is bordered on both sides by two fork legs (41; 42) which delimit it.

15. Key according to Claim 14, **characterized in that** the two fork legs (41; 42) at their inner flanks (43; 44) which face each other each have an oppositely oriented undercut (45; 46) for the key head (32) of the emergency key (30).

16. Key according to one of Claims 1 to 15, **characterized in that** the electronic components (11) are located on a foil (60) which is used as a flexible circuit board
and that - viewed in cross-section - this foil (60) runs in a C-shaped curve around the receptacle (27), which extends in the longitudinal direction (16) of the housing.

17. Key according to Claim 16, **characterized in that** the foil (60) has dents (61) in some places, and microswitches (17) are positioned in them,
and that the contact elements (62) on the microswitches (17), if the foil (60) is curved, are aligned with the actuating locations (12, 13, 14) on the outer side of the housing (20).

## Revendications

1. Clé électronique (10), en particulier pour des véhicules automobiles, avec un boîtier (20), logeant des composants électroniques (11), pour l'envoi et la réception de signaux (15) pour la mise en action d'une serrure électronique ou électromagnétique afférente,
avec une clé de secours (30) mécanique, susceptible d'être enfichée par sa tige de clé (31) dans un logement (27) du boîtier (20) et assurer dans le boîtier en cas d'enfichage, la clé de secours (30) étant munie d'un élargissement (32)
**caractérisée en ce que**
une extrémité de boîtier (28) présente une ouverture (40) munie au moins par zones de contre (45, 46) et empêchant normalement son mouvement d'extraction (47) lorsque la clé de secours (30) est enfichée,
la tête de clé se trouvant en une position de maintien (30), pratiquement avec liaison par ajustement de formes, dans le boîtier (20)
et **en ce que** la clé de secours dans le logement (27) du boîtier (20) est susceptible de tourner de cette position de maintien (30) en une position de détachement (30') à laquelle la liaison ajustement de formes entre l'élargissement (32') et l'ouverture (40) dans la direction du mouvement d'extraction (47) de la clé de secours est supprimée.

2. Clé selon la revendication 1, **caractérisée en ce que** l'élargissement ménagé dans la clé de secours (30) est formé de la manette, servant à l'actionnement de la clé, telle que une tête de clé (32).

3. Clé selon la revendication 1 ou 2, **caractérisée en ce que** l'évidement (40) est limité au moins sur un côté par une branche (41; 42) et la branche (41; 42) présente la contre-dépouille (45; 46) sur le flanc intérieur (43; 44) tourné vers l'évidement (40),
et **en ce que** la tête de clé (32), par sa face latérale de tête (33; 34), tournée vers le flanc intérieur (43; 44), depuis la branche de boîtier (41; 42), va en s'effilant au moins par zone, en allant en direction de l'extrémité libre de tête (37) et prend appui au moins par endroits sur la branche de boîtier (41; 42) lorsque la clé de secours est en position de maintien (30).

4. Clé selon l'une des revendications 1 à 3, **caractérisée en ce que** la tête de clé (32) et le boîtier (20) sont conformés en plaques (63; 64), la forme en plaque déterminant chaque fois deux plans médians (18, 38),
et **en ce que** les plans médians (18, 38) à la position de maintien sont certes pratiquement alignés l'un à l'autre, mais en position de détachement les deux plans (18,38') sont décalés en rotation (48) l'un par rapport à l'autre.

5. Clé selon l'une des revendications 1 à 4, **caractérisée en ce que**, entre la tête de clé (32) et l'ouverture (40) ménagée dans le boîtier (30) sont disposés des éléments d'encliquetage assurant la position de maintien (30) par rapport à des rotations (49).

6. Clé selon l'une des revendications 1 à 5, **caractérisée en ce que**, dans le logement du boîtier, sont prévues des butées de rotation (53; 54) qui déterminent la position de la tige de clé à la position de maintien (31) et/ou à la position de détachement (31') et délimitent la rotation (49) de la tige de clé entre ces deux positions (31; 31').

7. Clé selon l'une des revendications 1 à 6, **caractérisée en ce que** la tige de clé (31) présente un profil plat (50)
**en ce que** la tête de clé (32) de la serrure de secours (30) présente un profil de section transversale, de préférence symétrique, déterminant le plan médian (38) dans la tête de clé (32)
et **en ce que** le plan (55) du profil plat (50) de la tige de clé (31) est incliné (39) par rapport au plan médian (38) dans la tête de clé (32), l'inclinaison se faisant par rapport à l'axe de rotation (19) déterminant la rotation (49) de la serrure de secours entre la position de maintien (30) et la position de détachement (30').

8. Clé selon la revendication 7, **caractérisée en ce que** l'angle d'inclinaison (39) entre le plan de profil et plat (55) de la tige de clé (31) et le plan médian (38) de la tête de clé (32) est à peu près égal à la moitié de l'angle de rotation (48) de la tige de clé entre sa position de repos (31) et la position de détachement (31').

9. Clé selon l'une ou plusieurs des revendications 1 à 8, **caractérisée en ce que** logement (27) prévu pour la tige de clé (31) dans le boîtier est formé d'un carquois (25) d'un boîtier intérieur.

10. Clé selon la revendication 9, **caractérisée en ce que** le boîtier intérieur est disposé entre une coque supérieure (21) et une coque inférieure (22) d'un boîtier global (20) en plusieurs parties.

11. Clé selon l'une des revendications 1 à 10, **caractérisée en ce que** la branche (41, 42) de l'ouverture (40) est formée par la pièce d'extrémité d'une partie latérale de boîtier (23) ou (24) produisant le port longitudinal du boîtier global (20).

12. Clé selon la revendication 11, **caractérisée en ce que** des cames latérales (57) ou analogues relient la coque supérieure et la coque inférieure (21, 22) du boîtier global (20) à la ou aux parties latérales de boîtier (43; 24).

13. Clé selon l'une des revendications 1 à 12, **caractérisée en ce que** le logement (27) est disposé sensiblement dans l'axe longitudinal (16) du boîtier (20)
et **en ce que** l'axe longitudinal (16) détermine un axe de symétrie du boîtier (20).

14. Clé selon l'une des revendications 1 à 13, **caractérisée en ce que** l'extrémité de boîtier arrière (28) est fourchue (40) et
**en ce que** l'ouverture ménagée dans le boîtier (20) est formée d'une ouverture de fourche (40) enchâssée de part et d'autre par deux branches de fourches (41; 42), la délimitant.

15. Clé selon la revendication 14, **caractérisée en ce que** les deux branches de fourches (41; 42) présentent sur chacun de leurs flancs intérieurs (43; 44) tournés l'un vers l'autre une contre-dépouille (45; 46) en sens inverse l'une de l'autre pour la tête de clé (32) de la clé de secours (30).

16. Clé selon l'une des revendications 1 à 15, **caractérisée en ce que** les composants électroniques (11) sont placés sur une feuille (60) servant de plaquette à circuit imprimé flexible
et **en ce que** - en observant en vue en coupe - cette feuille (60) s'étend avec une courbure du genre d'un C autour du logement (27) s'étendant dans la direction longitudinale (16) du boîtier.

17. Clé selon la revendication 16 **caractérisée en ce que** la feuille (60) présente par endroits des creusements (61) dans lesquels sont positionnés des micro-interrupteurs (17)
et **en ce que** les organes de commutation (62), montés sur les micro-interrupteurs (17) sont orientés sur la face extérieure du boîtier (20) dans le cas d'une feuille (60) incurvée avec les points d'actionnement (12, 13, 14).
